# EUROPÄISCHE PATENTSCHRIFT

(11) **EP 3 867 467 B1**
(45) Veröffentlichungstag und Bekanntmachung des Hinweises auf die Patenterteilung: **24.08.2022**
(21) Anmeldenummer: 19817234.8
(22) Anmeldetag: 05.12.2019
(51) Int. Cl.: E05B 17/06, E05B 3/06

(54) **DRÜCKERLAGERUNG, TÜR- ODER FENSTERDRÜCKER MIT EINER DRÜCKERLAGERUNG**
HANDLE BEARING, AND DOOR OR WINDOW HANDLE HAVING A HANDLE BEARING
SUPPORT DE BÉQUILLE, BÉQUILLE DE PORTE OU DE FENÊTRE COMPRENANT UN SUPPORT DE BÉQUILLE

(30) Priorität: 28.12.2018 DE 202018107455 U
(43) Veröffentlichungstag der Anmeldung: 25.08.2021
(73) Patentinhaber: Franz Schneider Brakel GmbH + Co KG, 33034 Brakel (DE)
(72) Erfinder: THIEMANN, Dietmar, 33034 Brakel (DE)
(74) Vertreter: Dantz, Jan Henning
(86) Internationale Anmeldenummer: PCT/EP2019/083843
(87) Internationale Veröffentlichungsnummer: WO 2020/135993

(56) Entgegenhaltungen:
- DE-U1- 20 011 806
- DE-U1-202013 100 325
- GB-A- 2 411 348

## Beschreibung

Die vorliegende Erfindung betrifft eine Drückerlagerung für einen Tür- oder Fensterdrücker gemäß dem Oberbegriff des Anspruchs 1 sowie einen Tür- oder Fensterdrücker mit einer solchen Drückerlagerung.

Gattungsgemäße Drückerlagerungen sind beispielsweise aus der DE 20 2013 100 325 U1 bekannt.

Eine solche Drückerlagerung weist im Wesentlichen eine an einer Seite eines Türblattes oder Fensterflügels drehfest festlegbare Unterrosette und eine Deckrosette auf, mit der die Unterrosette nach erfolgter Montage abdeckbar ist.

Zur Betätigung eines Tür- oder Fensterschlosses dient ein Profilstift, der sich zentral durch die Unterrosette und die Deckrosette hindurch bis in einen Tür- oder Fensterdrücker erstreckt, wobei die Verbindung zwischen Profilstift und Tür- oder Fensterdrücker über einen Lagerflansch erfolgt.

Solche Drückerlagerungen haben sich in der Praxis an sich bewährt.

Die Festlegung der Unterrosette an dem Türblatt oder dem Fensterflügel erfolgt dabei üblicherweise über eine Verschraubung.

Aufgabe der vorliegenden Erfindung ist es, eine Drückerlagerung sowie einen Tür- oder Fensterdrücker mit einer Drückerlagerung der gattungsgemäßen Art derart weiterzuentwickeln, dass die Drückerlagerung ohne Verschraubung mit dem Türblatt oder dem Fensterflügel zuverlässig und drehfest festlegbar ist.

Diese Aufgabe wird durch eine Drückerlagerung für einen Tür- oder Fensterdrücker mit den Merkmalen des Anspruchs 1 gelöst.

Die Aufgabe wird des Weiteren durch einen Tür- oder Fensterdrücker mit den Merkmalen des Anspruchs 10 gelöst.

Die erfindungsgemäße Drückerlagerung für einen Tür- oder Fensterdrücker mit einem Griff und einem Drückerhals weist eine auf einer Seite des Türblatts oder Fensterflügels drehfest anbringbare Unterrosette auf sowie eine die Unterrosette zum Drücker hin abdeckende Deckrosette.

Die Drückerlagerung weist des Weiteren einen um seine Längsachse drehbaren Profilstift zur Betätigung eines Tür- oder Fensterschlosses auf.

Der Profilstift erstreckt sich durch Lageröffnungen der Unterrosette und der Deckrosette sowie durch eine Profilstiftaufnahme eines den Profilstift umgreifenden Lagerflansches.

Der Lagerflansch weist auf seiner dem Drücker zugewandten Seite ein in die stirnseitige Öffnung des Drückerhalses einführbares Halsteil zur Befestigung des Drückers auf.

Auf der dem Halsteil des Lagerflansches abgewandten Seite der Unterrosette ist ein in eine zylindrische Öffnung im Türblatt oder Fensterflügel eindrückbares Spannelement angeordnet.

Der Klemmmantel der Unterrosette ist in das Spannelement einsteckbar und durch Rotation der Unterrosette relativ zum Spannelement in der Öffnung im Türblatt oder Fensterflügel klemmend fixierbar.

Mit einer solchermaßen ausgebildeten Drückerlagerung ist eine einfache Festlegung der Drückerlagerung in einem Türblatt oder einem Fensterflügel ermöglicht, ohne die Unterrosette am Türblatt oder Fensterflügel verschrauben zu müssen.

Vorteilhafte Ausführungsvarianten der Erfindung sind Gegenstand der Unteransprüche.

Gemäß einer vorteilhaften Ausführungsvariante weist der Klemmmantel der Unterrosette in Umfangsrichtung des Klemmmantels wenigstens zwei Stufen auf, mit denen wenigstens zwei Mantelstücke des Spannelements radial nach außen spreizbar sind.

Dies ermöglicht in einfacher Weise eine Festlegung der Unterrosette zusammen mit dem Spannelement in der Ausnehmung des Türblatts oder Fensterflügels durch Drehung der Unterrosette im Spannelement, sobald das Spannelement in die zylindrische Öffnung im Türblatt oder Fensterflügel eingedrückt ist.

Gemäß einer vorteilhaften Weiterbildung weist der Klemmmantel der Unterrosette drei solcher Stufen auf, mit denen drei Mantelstücke des Spannelements radial nach außen spreizbar sind.

Dies ermöglicht eine zuverlässige Verklemmung des Spannelements in der Ausnehmung des Türblatts oder Fensterflügels.

Gemäß einer vorteilhaften Weiterbildung sind ein erstes Ende der Mantelstücke und ein eine Lageröffnung einfassender Ring des Spannelements über einen Verbindungssteg miteinander verbunden.

Dies ermöglicht in einfacher Weise eine Abspreizung der Mantelstücke des Spannelements nach außen in die zylindrische Öffnung des Türblatts oder Fensterflügels.

Um ein zweites Abspreizen der freien Enden der Mantelstücke im nicht verbauten Zustand zu verhindern, sind gemäß einer bevorzugten Weiterbildung zweite Enden der Mantelstücke und der Ring über ein flexibles Band derart miteinander verbunden, dass das zweite Ende der Mantelstücke radial zum Ring bewegbar ist.

Gemäß einer vorteilhaften Ausführungsvariante ist die Außenfläche der Mantelstücke mit Rippen ausgebildet.

Die sich bevorzugt in Umfangsrichtung erstreckenden Rippen dienen der zusätzlichen axialen Sicherung des Spannelements in der Ausnehmung des Türblatts oder des Fensterflügels.

Gemäß einer weiteren Ausführungsvariante ist die Unterrosette drehfest mit der Deckrosette verbindbar.

Gemäß einer vorteilhaften Weiterbildung ist an einem die Lageröffnung bildenden Innenrand eines Deckrings der Deckrosette ein Bügel angeordnet, der in einer Bügelaufnahme einer einen Kragen des Lagerflansches aufnehmenden Mantelinnenfläche der Unterrosette aufnehmbar ist.

Durch den Bügel wird eine axiale Sicherung der Deckrosette an der Unterrosette gewährleistet.

Gleichzeitig erfolgt durch die Aufnahme der Bügel in den Bügelaufnahmen der Unterrosette eine Drehsicherung der Deckrosette relativ zur Unterrosette.

Gemäß einer weiteren vorteilhaften Ausführungsvariante weist die Stirnfläche des Halsteils des Lagerflansches eine Schraubenaufnahme auf, durch die eine Schraube in eine stirnseitige Gewindebohrung im Profilstift einschraubbar ist.

Damit ist in einfacher Weise eine Befestigung des Profilstiftes mit dem Lagerflansch gegeben.

Der erfindungsgemäße Tür- oder Fensterdrücker mit einer Drückerlagerung, insbesondere für den Objektbereich, der einen Drücker mit einem Griff und einem Drückerhals sowie eine auf einer Seite eines Türblattes oder eines Fensterflügels drehfest festgelegte Drückerlagerung aufweist, zeichnet sich durch eine wie oben beschriebene Drückerlagerung aus.

Nachfolgend werden bevorzugte Ausführungsvarianten der Erfindung anhand der beiliegenden Zeichnungen näher erläutert. Es zeigen:
- Figur 1: eine perspektivische teilexplodierte Ansicht einer Ausführungsvariante einer erfindungsgemäßen Drückerlagerung,
- Figuren 2 und 3: unterschiedliche Darstellungen einer Ausführungsvariante eines erfindungsgemäßen Lagerflansches der Drückerlagerung,
- Figuren 4 bis 7: unterschiedliche Ansichten einer Ausführungsvariante einer erfindungsgemäßen Unterrosette,
- Figuren 8 und 9: unterschiedliche Darstellungen einer Ausführungsvariante einer Deckrosette,
- Figur 10: eine perspektivische Darstellung einer Ausführungsvariante eines erfindungsgemäßen Spannelements und
- Figur 11: eine perspektivische Darstellung einer Ausführungsvariante eines Montagewerkzeugs zur Montage bzw. Demontage der Drückerlagerung.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Drückerlagerung, des Drückers, des Lagerflansches, der Deckrosette, der Unterrosette, des Spannelements und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In der Figur 1 ist mit dem Bezugszeichen 2 ein Tür- oder Fensterdrücker bezeichnet, mit einem Griff 21 und einem Drückerhals 22, der an seiner dem Griff 21 abgewandten Stirnfläche eine Öffnung 23 aufweist, die der Aufnahme eines Halsteils 31, 32 eines Lagerflansches 3 einer Drückerlagerung dient. Dies ermöglicht ein einfaches Aufstecken des Tür- oder Fensterdrückers 2 auf den Lagerflansch 3.

Die Drückerlagerung weist neben dem Lagerflansch 3 eine Deckrosette 4, eine Unterrosette 5, ein Spannelement 6 und einen Profilstift 7 auf.

Der Profilstift 7 erstreckt sich in einem Türblatt oder einem Fensterflügel eingebauten Zustand durch eine Öffnung oder Bohrung im Türblatt oder Fensterflügel und dient der Betätigung eines hier nicht dargestellten Tür- oder Fensterschlosses.

Der Profilstift 7 ist dabei bevorzugt als Vierkant ausgebildet. Denkbar sind auch andere eine drehfeste Kopplung ermöglichende Formgestaltungen des Querschnitts eines solchen Profilstifts 7, beispielsweise in Gestalt eines Sechskants, Achtkants oder in sternförmiger Gestalt.

Der Profilstift 7 erstreckt sich des Weiteren durch jeweilige Lageröffnungen 66, 52, 46 des Spannelements 6, der Unterrosette 5 und der Deckrosette 4 bis in eine Profilstiftaufnahme 36 des Lagerflansches 3.

Der Lagerflansch 3 weist, wie in den Figuren 2 und 3 gezeigt, einen zylindrischen Kragen 33 auf, der im montierten Zustand der Drückerlagerung in einer Mantelinnenfläche 54 der Unterrosette 5 drehbar aufgenommen ist.

Von dem Kragen 33 weg erstreckt sich das Halsteil 31, 32. Das Halsteil 31, 32 ist bei der hier gezeigten Ausführungsvariante in Richtung der Längsachse der Profilstiftaufnahme 36 stufig ausgebildet, mit einem im Durchmesser etwas größeren ersten Halsteil 31, das unmittelbar an den Kragen 33 anschließt und einem im Durchmesser kleiner als das erste Halsteil bemessenen zweiten Halsteil 32, an dessen stirnseitigem Ende eine Schraubenaufnahme 34 angeformt ist, die einerseits von der Profilstiftaufnahme 36 her betrachtet einen Anschlag 37 für den Profilstift 7 bildet und in die von außen eine Schraube 8 einschraubbar ist, um den Profilstift 7 an dem Lagerflansch 3 zu fixieren.

An einer der Außenflächen des ersten Halsteils 31 ist darüber hinaus eine Bolzenaufnahme 35 vorgesehen, die der Aufnahme eines durch eine Öffnung 24 in der Mantelfläche des Drückerhalses 22 durchgeführten Bolzens 25 dient, mit dem der Tür- oder Fensterdrücker 2 nach dessen Aufstecken auf den Lagerflansch 3 am Lagerflansch 3 festlegbar ist.

Zur drehfesten Anbringung der Unterrosette 5 in einer bevorzugt zylindrischen Ausnehmung auf einer Seite des Türblatts oder des Fensterflügels wird zunächst in die Öffnung in der Seite des Türblatts oder des Fensterflügels das Spannelement 6 eingedrückt.

Auch das Spannelement 6 ist im Querschnitt von im Wesentlichen zylindrischer Gestalt, mit einem zentralen Ring 65, dessen Zentrum die Lageröffnung 66 zur Durchführung des Profilstifts 7 bildet und mehreren den Ring 65 umgebenden Mantelstücken 61, 62, 63.

Die Mantelstücke 61, 62, 63 bilden dabei jeweils ein Mantelsegment des Spannelements 6, das über einen jeweiligen Verbindungssteg 64 mit dem Ring 65 verbunden ist und sich von dem Ring 65 radial nach außen zum jeweiligen Mantelstück 61, 62, 63 erstreckt.

Die Mantelaußenflächen der Mantelstücke 61, 62, 63 sind bevorzugt mit sich in Umfangsrichtung erstreckenden parallel zueinander verlaufenden Rippen 68 versehen, die im in der zylindrischen Öffnung im Türblatt oder Fensterflügel eingedrückt ein Herausziehen des Spannelements 6 in axialer Richtung, d.h. in Richtung der Längsachse des Profilstifts 7 erschweren bzw. verhindern.

Der durch die Mantelstücke 61, 62, 63 gebildete zylindrische Ring ist in seinem Durchmesser dabei derart bemessen, dass er in einfacher Weise in die Öffnung im Türblatt oder Fensterflügel eindrückbar ist. Nach dem Eindrücken in die Öffnung im Türblatt oder Fensterflügel können die freien Enden der Mantelstücke 61, 62, 63 nach radial außen gegen die Mantelinnenfläche der Öffnung im Türblatt oder Fensterflügel gedrückt werden, so dass das Spannelement sicher in der Öffnung im Türblatt oder Fensterflügel klemmend fixiert sind.

Diese klemmende Fixierung erfolgt dabei durch die Unterrosette 5, die, wie in den Figuren 4 bis 7 dargestellt, einen der Deckrosette 4 zugewandten Kragen 51 aufweist, von dessen Innenrand sich ein im Wesentlichen zylindrischer Mantel mit einer Mantelinnenfläche 54 erstreckt, der der Drehlagerung des Kragens 33 des Lagerflansches 3 dient.

Von der der Deckrosette 4 abgewandten Rückseite des Kragens 51 erstreckt sich ein Klemmmantel 53, der bei der Montage der Drückerlagerung in einen von den Mantelstücken 61, 62, 63 umgrenzten Innenraum des Spannelements 6 eingeschoben oder eingedrückt wird.

Der Klemmmantel 53 ist im Wesentlichen von zylindrischer Gestalt, jedoch mit einer der Anzahl der Mantelstücke 61, 62, 63, im gezeigten Ausführungsbeispiel drei Stufen 57, die sich in axialer Richtung, d.h. in Richtung der Längsachse des Profilstifts 7 entlang der Außenfläche des Klemmmantels 53 erstrecken.

Dadurch nimmt der Radius eines jeweiligen Abschnitts des Klemmmantels 53 von einer Stufeninnenecke bis zur den Abschnitt begrenzenden Stufenaußenecke stetig zu und ermöglicht so nach dem Einschieben der Unterrosette 5 in das Spannelement 6 durch Rotation der Unterrosette 5 eine radiale Aufweitung des Durchmessers des Spannelements, bei dem die freien Enden der Mantelstücke 61, 62, 63 gegen die Innenmantelfläche der zylindrischen Öffnung im Türblatt oder Fensterflügel gedrückt werden.

Wie in Figur 10 des Weiteren gezeigt ist, sind die zweiten Enden der Mantelstücke 61, 62, 63 und der Ring 65 bevorzugt über ein flexibles Band 67 derart miteinander verbunden, dass die zweiten Enden der Mantelstücke 61, 62, 63 radial zum Ring bewegbar sind.

Die Anbindung der Deckrosette 4 an die Unterrosette 5 erfolgt bevorzugt über eine drehfeste Verbindung der Unterrosette 5 mit der Deckrosette 4.

Dazu ist, wie in den Figuren 4, 8 und 9 dargestellt, bevorzugt an einem die Lageröffnung 46 bildenden Innenrand eines Deckrings 41 der Deckrosette 4 ein Bügel 45 angeordnet, insbesondere angeformt, der in einer Bügelaufnahme 56 der den Kragen 33 des Lagerflansches 3 aufnehmenden Mantelinnenfläche 54 der Unterrosette 5 aufnehmbar ist.

Bevorzugt sind zwei solcher Bügel 45 an der Deckrosette 4 und entsprechende Bügelaufnahmen 56 in der Unterrosette 5 vorgesehen. Denkbar sind auch mehr als zwei solcher Bügel 45 bzw. Bügelaufnahmen 56.

Die Bügel 45 sind dabei bevorzugt derart ausgebildet, dass das freie Ende 47 des jeweiligen Bügels 45 so umgebogen oder umgekantet ist, dass diese den Kragen 51 der Unterrosette 5 hintergreifen.

Die Montage und Demontage der Deckrosette 4 zusammen mit der Unterrosette 5 am Spannelement 6 erfolgt bevorzugt über ein Montagewerkzeug 9, wie es in Figur 11 beispielhaft dargestellt ist.

Das Montagewerkzeug 9 weist einen Griff 91 auf, einen durch die Lageröffnung 46 der Deckrosette 4 in die Lageröffnung 52 der Unterrosette 5 einsteckbaren Einsteckkörper 93 und einen den Griff 91 mit dem Einsteckkörper 93 verbindenden Lagerkörper 92.

Der Einsteckkörper 93 ist dabei drehfest mit der Unterrosette 5 verbindbar.

Die drehfeste Verbindung des Einsteckkörpers 93 mit der Unterrosette 5 erfolgt dabei bevorzugt dadurch, dass der Einsteckkörper 93 zylindrisch mit an seiner Außenmantelfläche angeformten Formschlusselementen 94, hier in Gestalt von teilzylindrischen Erhebungen, ausgebildet ist, die im in die Unterrosette 5 eingesteckten Zustand in jeweilige der Formgestalt der Formschlusselemente entsprechende Werkzeugaufnahmen 55 der Unterrosette 5 und Werkzeugaufnahmen 44 der Deckrosette 4 eingreifen.

Denkbar ist auch, die Werkzeugaufnahmen 44 der Deckrosette 4 wegzulassen und die Deckrosette 4 erst nach der Montage der Unterrosette 5 am Spannelement 6 mit der Unterrosette 5 zu verbinden.

### Bezugszeichenliste

- 2: Drücker
- 21: Griff
- 22: Drückerhals
- 23: Öffnung
- 24: Öffnung
- 25: Bolzen

- 3: Lagerflansch
- 31: erstes Halsteil
- 32: zweites Halsteil
- 33: Kragen
- 34: Schraubenaufnahme
- 35: Bolzenaufnahme
- 36: Profilstiftaufnahme
- 37: Anschlag

- 4: Deckrosette
- 41: Deckring
- 42: Mantel
- 43: Abfasung
- 44: Werkzeugaufnahme
- 45: Bügel
- 46: Lageröffnung
- 47: freies Ende

- 5: Unterrosette
- 51: Kragen
- 52: Lageröffnung
- 53: Klemmmantel
- 54: Mantelinnenfläche
- 55: Werkzeugaufnahme
- 56: Bügelaufnahme
- 57: Stufe

- 6: Spannelement
- 61: Mantelstück
- 62: Mantelstück
- 63: Mantelstück
- 64: Verbindungssteg
- 65: Ring
- 66: Lageröffnung
- 67: Band
- 68: Rippe

- 7: Profilstift

- 8: Schraube

- 9: Montagewerkzeug
- 91: Griff
- 92: Lagerkörper
- 93: Einsteckkörper
- 94: Formschlusselement

## Patentansprüche

1. Drückerlagerung für einen Tür- oder Fensterdrücker (2) mit einem Griff (21) und einem Drückerhals (22), insbesondere für den Objektbereich, aufweisend
- eine in einer Ausnehmung auf einer Seite eines Türblattes oder eines Fensterflügels drehfest anbringbare Unterrosette (5),
- eine die Unterrosette (5) zum Drücker (2) hin abdeckende Deckrosette (4),
- einen um seine Längsachse drehbaren Profilstift (7) zur Betätigung eines Tür- oder Fensterschlosses,
- wobei der Profilstift (7) sich durch Lageröffnungen (46, 52) der Unterrosette (5) und der Deckrosette (4) sowie durch eine Profilstiftaufnahme (36) eines den Profilstift (7) umgreifenden Lagerflansches (3) erstreckt,
- wobei der Lagerflansch (3) auf seiner dem Drücker (2) zugewandten Seite ein in die stirnseitige Öffnung (23) des Drückerhalses (22) einführbares Halsteil (31, 32) zur Befestigung des Drückers (2) aufweist,
**dadurch gekennzeichnet, dass**
- auf der dem Halsteil (31, 32) des Lagerflansches (3) abgewandten Seite der Unterrosette (5) ein in eine zylindrische Öffnung im Türblatt oder Fensterflügel eindrückbares Spannelement (6) angeordnet ist,
- wobei ein Klemmmantel (53) der Unterrosette (5) in das Spannelement (6) einsteckbar durch Rotation der Unterrosette (5) relativ zum Spannelement (6) in der Öffnung im Türblatt oder Fensterflügel klemmend fixierbar ist.

2. Drückerlagerung nach Anspruch 1, **dadurch gekennzeichnet, dass** der Klemmmantel (53) der Unterrosette (5) in Umfangsrichtung des Klemmmantels (53) wenigstens zwei Stufen (57) aufweist, mit denen wenigstens zwei Mantelstücke (61,62, 63) des Spannelements (6) radial nach außen spreizbar sind.

3. Drückerlagerung nach Anspruch 2, **dadurch gekennzeichnet, dass** der Klemmmantel (53) der Unterrosette (5) drei Stufen (57) aufweist, mit denen drei Mantelstücke (61,62, 63) des Spannelements (6) radial nach außen spreizbar sind.

4. Drückerlagerung nach Anspruch 2 oder 3, **dadurch gekennzeichnet, dass** ein erstes Ende der Mantelstücke (61,62, 63) und ein eine Lageröffnung (66) einfassender Ring (65) des Spannelements (6) über einen Verbindungssteg (64) miteinander verbunden sind.

5. Drückerlagerung nach Anspruch 2, 3 oder 4, **dadurch gekennzeichnet, dass** ein zweites Ende der Mantelstücke (61,62, 63) und der Ring (65) über ein flexibles Band (67) derart miteinander verbunden sind, dass das zweite Ende der Mantelstücke (61,62, 63) radial zum Ring (65) bewegbar ist.

6. Drückerlagerung nach Anspruch 2, 3, 4 oder 5, **dadurch gekennzeichnet, dass** die Außenfläche der Mantelstücke (61,62, 63) mit Rippen (68) ausgebildet ist.

7. Drückerlagerung nach einem der vorhergehenden Ansprüche, **dadurch gekennzeichnet, dass** die Unterrosette (5) drehfest mit der Deckrosette (4) verbindbar ist.

8. Drückerlagerung nach Anspruch 7, **dadurch gekennzeichnet, dass** an einem die Lageröffnung (46) bildenden Innenrand eines Deckrings (41) der Deckrosette (4) ein Bügel (45) angeordnet ist, der in einer Bügelaufnahme (56) einer einen Kragen (33) des Lagerflansches (3) aufnehmenden Mantelinnenfläche (54) der Unterrosette (5) aufnehmbar ist.

9. Drückerlagerung nach einem der vorhergehenden Ansprüche, **dadurch gekennzeichnet, dass** die Stirnfläche des Halsteils (32) des Lagerflansches (3) eine Schraubenaufnahme (34) aufweist, durch die eine Schraube (8) in eine stirnseitige Gewindebohrung im Profilstift (7) einschraubbar ist.

10. Tür- oder Fensterdrücker mit einer Drückerlagerung, insbesondere für den Objektbereich, aufweisend einen Drücker (2) mit einem Griff (21) und einem Drückerhals (22) sowie eine auf einer Seite eines Türblattes oder eines Fensterflügels drehfest festgelegte Drückerlagerung, **dadurch gekennzeichnet, dass** die Drückerlagerung gemäß einem der vorstehenden Ansprüche ausgebildet ist.

## Claims

1. Handle bearing for a door or window handle (2) having a gripping part (21) and a handle neck (22), in particular for the object area, comprising
- a lower rosette (5) which can be mounted in a recess on one side of a door leaf or a window sash in a rotationally fixed manner,
- a covering rosette (4) covering the lower rosette (5) towards the handle (2),
- a profiled pin (7) rotatable about its longitudinal axis for actuating a door or window lock,
- wherein the profiled pin (7) extends through bearing openings (46, 52) of the lower rosette (5) and the covering rosette (4) as well as through a profiled pin receptacle (36) of a bearing flange (3) enclosing the profiled pin (7),
- wherein the bearing flange (3) has, on the side thereof facing the handle (2), a neck part (31, 32) which can be introduced into the endface opening (23) of the handle neck (22) for fastening the handle (2),
**characterized in that**
- a clamping element (6) which can be pressed into a cylindrical opening in the door leaf or window sash is arranged on the side of the lower rosette (5) facing away from the neck part (31, 32) of the bearing flange (3),
- wherein a clamping jacket (53) of the lower rosette (5) can be inserted into the clamping element (6) and can be fixed in a clamping manner in the door leaf or window sash by rotation of the lower rosette (5) relative to the clamping element (6) in the opening.

2. Handle bearing according to claim 1, **characterized in that** the clamping jacket (53) of the lower rosette (5) has at least two steps (57) in the circumferential direction of the clamping jacket (53), with which at least two jacket pieces (61, 62, 63) of the clamping element (6) can be spread radially outwards.

3. Handle bearing according to claim 2, **characterized in that** the clamping jacket (53) of the lower rosette (5) has three steps (57), by means of which three jacket pieces (61, 62, 63) of the clamping element (6) can be spread radially outwards.

4. Handle bearing according to claim 2 or 3, **characterized in that** a first end of the jacket pieces (61,62,63) and a ring (65) of the clamping element (6) enclosing a bearing opening (66) are connected to each other via a connecting web (64).

5. Handle bearing according to claim 2, 3 or 4, **characterized in that** a second end of the jacket pieces (61,62,63) and the ring (65) are connected to each other via a flexible band (67) in such a way that the second end of the jacket pieces (61,62,63) is radially movable with respect to the ring (65).

6. Handle bearing according to claim 2, 3, 4 or 5, **characterized in that the** outer surface of the jacket pieces (61,62,63) is formed with ribs (68).

7. Handle bearing according to one of the preceding claims, **characterized in that** the lower rosette (5) can be connected to the covering rosette (4) in a rotationally fixed manner.

8. Handle bearing according to claim 7, **characterized in that** on an inner edge, forming the bearing opening (46), of a cover ring (41) of the covering rosette (4) a bracket (45) is arranged which can be received in a bracket receptacle (56) of an inner jacket surface (54) of the lower rosette (5), which inner jacket surface (54) receives a collar (33) of the bearing flange (3).

9. Handle bearing according to one of the preceding claims, **characterized in that** the end face of the neck part (32) of the bearing flange (3) has a screw receptacle (34) through which a screw (8) can be screwed into a threaded hole on the end face in the profiled pin (7).

10. Door or window handle having a handle bearing, in particular for the object area, comprising a handle (2) with a grip (21) and a handle neck (22) as well as a handle bearing fixed in a rotationally fixed manner on one side of a door leaf or a window leaf, **characterized in that** the handle bearing is designed according to one of the preceding claims.

## Revendications

1. Support de béquille pour une béquille de porte ou de fenêtre (2) avec une poignée (21) et un col-de-cygne (22), en particulier pour le domaine de l'immobilier commercial, comprenant
- une rosace de base (5) pouvant être appliquée de façon fixe en rotation dans un creux sur une face d'un vantail de fenêtre ou de porte,
- une rosace de couverture (4) couvrant la rosace de base (5) par rapport à la béquille (2),
- une tige profilée (7) supportée avec possibilité de rotation par rapport à son axe longitudinal pour l'actionnement d'une serrure de porte ou de fenêtre,
- dans lequel la tige profilée (7) s'étend à travers des ouvertures de support (46, 52) de la rosace de base (5) et de la rosace de couverture (4) et à travers un logement de tige profilée (36) d'une bride de support (3) entourant la tige profilée (7),
- dans lequel la bride de support (3) présente, sur sa face tournée vers la béquille (2), une partie de col-de-cygne (31, 32) pouvant être introduite dans l'ouverture frontale (23) du col-de-cygne (22) et servant à la fixation de la béquille (2),
**caractérisé en ce que**
- un élément de serrage (6) qui peut être enfoncé dans l'ouverture cylindrique du vantail de porte ou de fenêtre est disposé sur le côté de la rosace de base (5) tourné à l'opposé de la partie de col-de-cygne (31, 32) de la bride de support (3),
- une enveloppe de serrage (53) de la rosace de base (5) pouvant être insérée dans l'élément de serrage (6) et fixée en serrage par la rotation de la rosace de base (5) par rapport à l'élément de serrage (6) dans l'ouverture du vantail de porte ou de fenêtre.

2. Support de béquille selon la revendication 1, **caractérisé en ce que** l'enveloppe de serrage (53) de la rosace de base (5) présente au moins deux gradins (57) sur la circonférence de l'enveloppe de serrage (53), avec lesquels au moins deux parties d'enveloppe (61, 62, 63) de l'élément de serrage (6) peuvent être écartées dans le sens radial vers l'extérieur.

3. Support de béquille selon la revendication 2, **caractérisé en ce que** l'enveloppe de serrage (53) de la rosace de base (5) présente trois gradins (57) avec lesquels trois parties d'enveloppe (61, 62, 63) de l'élément de serrage (6) peuvent être écartées dans le sens radial vers l'extérieur.

4. Support de béquille selon la revendication 2 ou 3, **caractérisé en ce qu'**une première extrémité des parties d'enveloppe (61, 62, 63) et une bague (65) de l'élément de serrage (6) entourant une ouverture de support (66) sont reliées entre elles par une barrette de liaison (64).

5. Support de béquille selon la revendication 2, 3 ou 4, **caractérisé en ce qu'**une deuxième extrémité des parties d'enveloppe (61, 62, 63) et la bague (65) sont reliées entre elles par une bande flexible (67), de telle manière que la deuxième extrémité des parties d'enveloppe (61, 62, 63) soit mobile dans le sens radial par rapport à la bague (65).

6. Support de béquille selon la revendication 2, 3, 4 ou 5, **caractérisé en ce que** la surface extérieure des parties d'enveloppe (61, 62, 63) est dotée de nervures (68).

7. Support de béquille selon l'une des revendications précédentes, **caractérisé en ce que** la rosace de base (5) peut être reliée à la rosace de couverture (4) de manière fixe en rotation.

8. Support de béquille selon la revendication 7, **caractérisé en ce qu'**un étrier (45), qui peut être logé dans un logement d'étrier (56) d'une surface intérieure d'enveloppe (54) de la rosace de base (5) recevant un collet (33) de la bride de support (3), est prévu sur un bord intérieur formant l'ouverture de support (46) d'une bague de couverture (41) de la rosace de couverture (4).

9. Support de béquille selon l'une des revendications précédentes, **caractérisé en ce que** la face frontale de la partie de col-de-cygne (32) de la bride de support (3) présente un logement de vis (34) à travers lequel une vis (8) peut être vissée dans un trou fileté dans la face d'extrémité de la tige profilée (7).

10. Béquille de porte ou de fenêtre munie d'un support de béquille, en particulier pour le domaine de l'immobilier commercial, présentant une béquille (2) avec une poignée (21) et un col-de-cygne (22), ainsi qu'un support de béquille fixé de façon fixe en rotation sur une face d'un vantail de porte ou de fenêtre, **caractérisé en ce que** le support de béquille est conformé selon l'une des revendications précédentes.
